# FASCICULE DE BREVET EUROPEEN

(11) **EP 0 193 075 B1**
(45) Date de publication et mention de la délivrance du brevet: **26.07.1989**
(21) Numéro de dépôt: 86102036.0
(22) Date de dépôt: 18.02.1986
(51) Int. Cl.: D21F 7/10

(54) **Procédé de raccordement de deux troncons de bande d'essorage composite, notamment de feutre de partie humide de papeterie**
Verfahren zum Endlosmachen eines mehrlagigen Entwässerungsbandes, insbesondere eines Papiermachernassfilzes
Process for making a multi-layer dewatering band endless, particularly a papermaker's wet-felt

(30) Priorité: 19.02.1985 FR 8502349
(43) Date de publication de la demande: 03.09.1986
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Dufour, Marcel, F-16710 Saint Yrieix (FR)
(74) Mandataire: Weinmiller, Jürgen

(56) Documents cités:
- EP-A- 0 108 733

## Description

La présente invention concerne le raccordement de deux tronçons d'une bande d'essorage composite, et notamment d'un feutre de partie humide de papeterie.

Une telle bande comporte d'une part un canevas de fils tissés, raides et mécaniquement résistants, pour supporter les efforts de tension de la bande et maintenir des intervalles de passages pour un liquide à expulser, et d'autre part une nappe constituée de fibres fines et souples entremêlées pour former une surface douce permettant d'appliquer une pression sur une feuille déformable pour l'essorer sans la marquer.

Si, pour faciliter sa fabrication ou son installation, cette bande est installée sur les rouleaux sous forme ouverte mais doit être ensuite bouclée sur elle même avant sa mise en service continu, ou si des tronçons de bandes distinctes doivent se succéder, le problème se pose du raccordement de deux tronçons. Il peut être résolu de manière connue en ce qui concerne le canevas. Et il est aussi connu d'arrêter les nappes de fibres souples, aux deux extrémités à raccorder, de manière à ne faire apparaître, après le raccordement des canevas, ni intervalle entre ces deux nappes ni recouvrement.

La présente invention a notamment pour but d'obtenir une bonne continuité entre deux telles nappes après le raccordement des canevas.

Elle s'applique plus particulièrement au cas où la bande d'essorage composite dont deux tronçons doivent être raccordés est un feutre de papeterie, qui est avantageusement fabriqué et installé sous forme d'une bande présentant deux extrémités, et qui est utilisé ensuite, après raccordement de ces extrémités, sous la forme d'une bande tendue circulant en boucle fermée. Un feutre ainsi raccordé peut être appelé "feutre à jonction".

Dans une papeterie la pâte à papier quasi liquide est prélevée par une toile perméable circulant en boucle fermée et appelée "toile de formation". Sur cette toile l'eau s'écoule de la pâte, qui forme alors une feuille présentant une concentration de 20% environ en matière sèche (essentiellement fibres de cellulose). Cette feuille passe ensuite entre des rouleaux d'essorage avec interposition de feutres "de partie humide". La pression fait sortir l'eau de la feuille et cette eau s'écoule à travers les interstices de ces feutres, qui ne doivent donc pas s'écraser sous la pression utilisée. On obtient ains une teneur de la feuille en matière sèche de par exemple 45%.

La feuille est ensuite transportée, toujours sur un feutre circulant autour de rouleaux, dans une zone de séchage ou de l'eau est évacuée par évaporation sous l'action de la chaleur, une partie de la vapeur passant à travers le feutre.

Il est depuis longtemps connu d'utiliser des feutres à jonction dans la zone de séchage car d'une part la feuille en cours de séchage est suffisamment résistante pour ne pas être facilement marquée de manière irréversible par son passage contre irrégularité du feutre constituée par la zone de jonction, et d'autre part les pressions appliquées par les rouleaux sont relativement faibles, puisqu'elles ne sont pas destinées à réaliser un essorage.

Le risque d'un tel marquage est par contre beaucoup plus grand dans la "partie humide" de la papeterie car le papier y est plus mou et les pressions plus fortes. C'est pourquoi on a longtemps utilisé dans cette zone des feutres sans jonction. La mise en place de ces derniers présentait pourtant des difficultés telles que, pour les minimiser, on choisissait parfois d'employer des feutres moins lourds et moins raides qu'il n'aurait convenu pour la fabrication du papier. De plus la fabrication du feutre sous la forme tubulaire empêchait de donner à la boucle une longueur supérieure au double de la largeur du métier qui tissait le canevas, ce qui était parfois gênant.

On a donc cherché à utiliser des feutres à jonction dans cette partie aussi, et on s'est attaché à ne créer ni surépaisseur sensibles ni sous-épaisseur du feutre dans la zone de raccordement. On connait des procédés pour réaliser le raccordement des deux canevas en respectant cette condition. Par exemple, dans le cas d'un canevas formé par tissage classique de fils en long entrecroisés avec des fils en large, les extrémités des fils en long sont pourvus, au tissage ou après celui-ci, de boucles formant des saillies longitudinales à partir de l'extrémité de chaque canevas. Ces boucles sont répar- fies sur la largeur du canevas. Au raccordement les boucles d'un canevas s'intercalent entre les boucles de l'autre, et on fait passer un jonc transversal à travers toutes ces boucles. Ce jonc présente une épaisseur comparable à celle des fils en largeur de l'ensemble du canevas.

D'autres procédés de raccordement connus peuvent être utilisés avec des types différents de canevas.

Quelque soit le procédé utilisé pour le raccordement des canevas il apparaissait essentiel, pour réaliser un feutre à jonction utilisable comme feutre de partie humide, d'assurer aussi sans irrégularité sensible le raccordement des nappes de fibres souples. Un procédé conçu précisément pour assurer un tel raccordement fait l'objet du document de brevet EP-A -0 108 733 (Nordiskafilt AB). Ce procédé peut être décrit en supposant que la longueur et la largeur du feutre sont horizontales et son épaisseur verticale, la nappe dont le raccordement est décrit étant au-dessus du canevas. La cohésion interne de cette nappe et son accrochage au canevas plus raide sont classiquement réalisés par aiguilletage. Selon ce procédé, la nappe de fibres souples, est prolongée, à la fabrication d'un premier des deux tronçons du feutre à raccorder, au-delà de la ligne de raccordement futur des canevas. Non seulement son accrochage au canevas ne peut évidemment pas être réalisé à ce moment dans la zone de cette nappe au-delà de cette ligne de raccordement, mais il est aussi omis, ou supprimé, sur une zone en deça de cette ligne. On réalise ainsi un rabat souple qui peut être relevé pour l'éloigner du canevas et permettre les opérations de raccordement des canevas. Ce rabat s'étend longitudinalement de part et d'autre de la ligne de raccordement des canevas. L'extrémité libre de ce rabat et la nappe sur

le deuxième tronçon à raccorder sont coupées, sur toute l'épaisseur des nappes et sur toute la largeur du feutre, de manière que, lorsque le raccordement des canevas a été effectué et lorsqu'on abaisse le rabat pour recouvrir la ligne de raccordement des canevas, la tranche- du rabat vienne coincider avec la tranche de la deuxième nappe à raccorder, c'est-à-dire celle du deuxième tronçon du feutre, selon une ligne de raccordement de nappes. On évite ainsi tout excès ou tout défaut de matière de nappe au voisinage du raccordement.

L'inventeur de ce procédé connu indique que la ligne de raccordement des nappes est disposée en arrière de celle de raccordement des canevas, par rapport au sens de circulation du feutre en service. Il apparâit en effet souhaitable que, lorsque le feutre passera entre deux rouleaux de pression, la composante de force appliquée provisoirement vers l'arrière par ces rouleaux ne risque pas de déplacer l'extrémité libre du rabat vers son attache au reste de la première nappe, ce qui formerait un pli qui marquerait la feuille de papier. Toujours dans le même but il est indiqué qu'après le raccordement des canevas et la mise du rabat dans sa position définitive, on réalise un aiguilletage pour fixer le rabat au canevas de part et d'autre de la ligne de raccordement des canevas. Il est aussi indiqué, à titre al- tematif, que le rabat peut être collé au canevas. Apparemment toujours dans le même but les figures du document ci-dessus montrent que le plan de coupe et de raccordement des deux nappes est incliné par rapport à la verticale, c'est-à-dire que la ligne de raccordement des nappes apparait plus en arrière à la partie supérieure des nappes qu'à leur partie inférieure, et qu'il y a en fait une zone de raccordement de nappe dont l'extension longitudinale apparaît être de l'ordre de la moitié de l'épaisseur des nappes.

Quoique ces diverses précautions soient utiles et puissent paraitre à l'homme du métier devoir résoudre entièrement le problème, leur effet reste imparfait, c'est-à-dire que certaines feuilles de papier ou analogue produites avec l'aide d'un tel feutre reçoivent une marque due au raccordement des extrémités du feutre de partie humide ainsi constitué.

La présente invention a plus particulièrement pour but d'éviter les effets dommageables que peuvent avoir en service les irrégularités d'une bande d'essorage composite, notamment d'un feutre de papeterie, dans une zone de raccordement entre deux tronçons successifs de cette bande.

Elle a pour objet un zone de raccordement, -cette bande comportant d'une part un canevas tissé (40) constitué de fils résistants et relativement gros et raides pour supporter les efforts appliqués à la bande parallèlement à sa surface et pour maintenir des intervalles pour la circulation facile d'un liquide même en présence d'une pression d'essorage perpendiculaire à cette surface,

- cette bande comportant d'autre part une nappe (42) constituée de fibres relativement fines et souples pour constituer une surface d'appui douce et perméable même en présence de ladite pression d'essorage, la cohésion de cette nappe et son accrochage au canevas étant obtenue par aiguilletage, la densité surfacique de nappe étant la même pour ces deux tronçons,

- ce procédé comportant les étapes suivantes :
- réalisation d'un premier et d'un deuxième tronçons de bande à raccorder, avec un premier (44) et un deuxième (48) canevas pourvus de moyens de raccordement mutuel (54) à leurs extrémités selon une ligne de raccordement de canevas, et avec une première (46) et une deuxième (50) nappes aiguilletées sur ces canevas, respectivement, un tronçon de longueur extrême d'au moins la première nappe étant séparé de son canevas pour former un rabat (52) qui peut être soulevé pour dégager la ligne de raccordement des canevas, -raccordement des deux canevas (44, 48) selon cette ligne de raccordement, chaque dit rabat (52) étant soulevé,
- abaissement de chaque dit rabat pour couvrir la ligne de raccordement de canevas,
- les extrémités des deux dites nappes ayant été préparées, au cours d'une étape antérieure oe préparation, pour que, après cet abaissement, la densité surfacique de matière de nappe soit constante dans la zone de raccordement et égale à celle des nappes des deux dits tronçons à distance dans cette zone, avec recouvrement de ces deux nappes sur une zone de raccordement de nappes présentant une extension longitudinale, - et aiguilletage final d'un rabat sur le canevas sous-jacent pour l'y fixer,
- ce procédé étant caractérisé par le fait que l'extension longitudinale de ladite zone de raccordement de nappes (ZR) est au moins égale au double de l'épaisseur de ces nappes, ladite étape d'aiguilletage final du rabat étant effectuée également dans cette zone de raccordement de nappes, de manière à donner une cohésion propre à une nappe continue (42) constituée par lesdites première et deuxième nappes, et à éviter une variation locale de la compressibilité de la nappe.

Les numéros de référence entre parenthèses renvoient à titre d'exemple aux figures ci-jointes. Selon la présente invention il est de plus apparu avantageux d'adopter, au moins dans certains cas, les dispositions plus particulières suivantes :

- Selon un premier mode de mise en oeuvre de l'invention, lors de ladite étape de préparation des nappes, chacune desdites première et deuxième (50) nappes est d'abord coupée de manière que les tranches de ces deux nappes puissent venir en coïncidence si on abaissait chaque dit rabat (52, 78, 80), puis chacune des extrémités de nappe ainsi formées subit un peignage par des dents enfoncées dans l'épaisseur de la nappe et se déplaçant longitudinalement vers l'extrémité libre de cette nappe, ce peignage étant commencé sur un tronçon extrême de la nappe de longueur au moins égale à l'épaisseur de ce tronçon et continué pour allonger la nappe d'au moins cette épaisseur, de manière à créer ou à allonger ladite zone de raccordement de nappes et à faire disparaître localement au moins partiellement l'enchevêtrement des fibres de ces tronçons, pour permettre audit aiguilletage final d'exercer son ac- fion dans des conditions analogues à celles de la formation et de la fixation desdites première et deuxième nappes, et pour conférer ainsi une compressibilité plus homogène à ladite nappe continue résultant de cet aiguilletage final.

- Selon un deuxième mode de mise en oeuvre de l'invention, éventuellement complémentaire du premier, chacune desdites première et deuxième nappes est constitué par la superposition de plusieurs couches (70, 72, 74, 76) occupant une succession de niveaux et fixées les unes aux autres par aiguilletage, ce procédé étant caractérisé par le fait lors de ladite étape de préparation des nappes, ces couches sont coupées selon des lignes de raccordement de couches réparties longitudinalement sur ladite zone de raccordement de nappes, l'aiguilletage de ces couches les unes sur les autres ayant été préalablement omis dans la zone de raccordement.

A l'aide des figures schématiques ci-jointes on va décrire plus particulièrement ci-après, à titre d'exemple non limitatif, comment l'invention peut être mise en oeuvre. Il doit être compris que les éléments décrits et représentés peuvent, sans sortir du cadre de l'invention, être remplacés par d'autres éléments assurant les mêmes fonctions techniques. Lorsqu'un même élément est représenté sur plusieurs figures il y est désigné par le même signe de référence.

La figure 1 représente la partie humide d'une papeterie fabriquant du papier de journal, la direction de vue étant parallèle aux axes des rouleaux d'essorage.

Les figures 2, 3, 4 et 5 représentent des vues de côté de la zone de raccordement d'un feutre de partie humide utilisé dans la papeterie de la figure 1, à des étapes successives du premier mode de réalisation du procédé selon l'invention, pour raccorder deux tronçons extrêmes de ce feutre préalablement engagé sur les rouleaux de la figure 1, en vue de constituer un feutre en boucle fermée de cette figure.

Les figures 6 et 7 représentent des vues de côté et partielle de dessus, respectivement, d'un appareil d'aiguilletage pour effectuer l'aigulletage final du procédé selon l'invention.

Les figures 8, 9 et 10 représentent des vues analogues à celles des figures 2, 3, 4 et 5, mais selon le deuxième mode précédemment mentionné de mise en oeuvre de l'invention.

Les modes de mise en oeuvre qui vont être décrits plus particulièrement comportent les dispositions précédemment mentionnées selon t'invention.

Conformément à la figure 1 une papeterie produisant du papier pour journaux comporte les dispositions suivantes :

Une toile perméable 2 circule sur des rouleaux tels que 4 et 6 après avoir prélevé de la pâte à papier liquide dont l'eau s'est écoulée. Elle forme ainsi une feuille peu cohérente 8 dont la teneur en matière sèche est de l'ordre de 20% et qui arrive selon la flèche 10.

Elle est prélevée sur cette toile par un feutre de partie humide 12, grâce à un rouleau 14. Une première paire de rouleaux de pression 16, 18 assure un premier essorage. Un deuxième feutre de partie humide 20 sépare cette feuille du rouleau 18. Une deuxième paire de rouleaux 22, 24 assure un deuxième essorage. La feuille est entrainée par le rouleau 24, de granit poli, jusqu'à une troisième zone de pressage formée par ce rouleau et un rouleau 26 sur lequel circule un troisième feutre 28.

Sa concentration en matières, sèches est ainsi amenée à 45% environ. Des rouleaux 30, 32, 34, dirigent la feuille 8, selon une flèche 36, vers une zone de séchage non représentée.

La vitesse de circulation peut aller jusqu'à 2000 mètres par minute. Les pressions assurant l'essorage pouvant aller jusqu'à 1100 kN par centimètre de largeur du feutre entre des rouleaux dont le diamètre peut être compris entre 0,4 et 2 m environ. Elles ne peuvent être diminuées sous peine de diminuer l'efficacité de l'essorage et d'augmenter la consommation d'énergie dans la zone de séchage qui la suit. Dans ces conditions toute variation appréciable d'épaisseur du feutre provoque une marque indélébile sur la feuille 8.

Selon la figure 2 un feutre tel que le feutre 12 qui reçoit une feuille encore très humide et molle comporte un canevas 40 constitué par exemple de fils de polyamide dont le diamètre est de l'ordre de 0,8 mm, et une nappe 42, épaisse par exemple de 3 mm en l'absence de compression, et constituée de fibres aiguilletées sur elles mêmes puis sur le canevas. Ces fibres sont aussi en polyamide et ont par exemple un diamètre inférieur à 0,1 mm. La densité de la nappe est par exemple de 0,230 g/cm³. Ce feutre est livré à la papeterie et installé autour des rouleaux sous la forme d'une bande ouverte de la longueur voulue. Cette longueur n'est pas limitée par les dimensions des métiers à tisser qui fabriquent le canevas. Ces deux tronçons d'extrémité de feutre sont ensuite raccordés pour constituer une boucle fermée qui est ultérieurement mise en tension.

Par référence au sens de déplacement du feutre en service, un premier de ces tronçons de feutre comporte un premier canevas 44 et une première nappe 46, le deuxième tronçon de feutre comportant un deuxième canevas 48, et une deuxième nappe 50. Un rabat 52 est formé à l'extrémité de la première nappe en omettant sur la longueur correspondante l'aiguilletage de la nappe sur le canevas. Ces nappes sont formées avec une longueur d'abord excédentaire.

L'extrémité de chacun des deux canevas a été formée avec des boucles telles que 54 réparties selon la largeur du feutre avec leurs centres disposés selon une ligne de raccordement de canevas. Pour raccorder les deux canevas, on relève le rabat 52, on amène leurs deux lignes de raccordement en coïncidence, les boucles d'un tronçon passant entre celles de l'autre, et on introduit un jonc de raccordement 56 dans toutes ces boucles selon la ligne de raccordement commune. Ce jonc sera en général plus raide que les fils en large du canevas. Son diamètre est par exemple de 1 mm. Le tissage du canevas et ce jonc sont choisis pour que l'épaisseur du canevas soit peu modifiée dans la zone de raccordement. D'autres modes de raccordement connus peuvent être utilisés, par exemple dans le cas où le canevas est constitué d'hélices dont les axes sont disposés selon sa largeur, qui se succèdent longitu-

dinalement en s'interpénétrant et qui sont réunies par des fils raides s'étendant parallèlement à leurs axes dans les zones d'interpénétration. Dans ce cas le jonc de raccordement peut être identique à ces fils raides.

Des moyens connus sont utilisés pour assurer le blocage mutuel des divers fils du canevas, pour empêcher celui-ci de se défaire.

Lorsque le raccordement des canevas a été effectué, le rabat 52 et l'extrémité de la deuxième nappe 50 sont coupés, par exemple avec une lame de rasoir, éventuellement en allant légèrement vers l'avant en descendant, selon deux plans de coupe parallèles à la largeur du feutre et tels que, si le rabat est abaissé, les deux plans de coupe, et donc les deux tranches des deux nappes dans ces plans, viennent en coïncidence.

On effectue ensuite un peignage ou cardage. Comme précédemment mentionné et comme représenté par les flèches 58, à l'aide d'une brosse ou peigne 60, ceci de même manière sur les extrémités du rabat et de la deuxième nappe. On allonge ainsi les deux nappes, en leur donnant une densité qui dé- croit vers l'extrémité libre, et en diminuant en même temps l'enchevêtrement des fibres et la cohésion de la nappe. On obtient ainsi la situation représentée sur la figure 3.

Conformément à la figure 4 le rabat est abaissé et appuyé sur l'extrémité peignée de la deuxième nappe.

L'opération d'aiguilletage finale précédemment mentionnée est représentée sur les figures 5, 6 et 7. Elle est réalisée à l'aide d'une scie sauteuse portative 62 du commerce. A la place de la lame de scie de cet appareil on a monté une planchette 64 de 1,5 x 2,5 cm dans laquelle on a fixé deux rangées de trois aiguilles verticales telles que 66 en saillie vers le bas. Le mouvement alternatif vertical a par exemple une amplitude de 3 cm et les aiguilles en position haute ont leurs pointes à environ 1 cm au-dessus de la nappe continue en cours de formation. Ces aiguilles sont du type utilisé habituellement pour un aiguilletage, par exemple avec une section triangulaire et des arêtes déformées localement pour former des barbes qui entrainent les fibres dans leur mouvement vertical pour les enchevêtrer.

Cet aiguilletage est effectué sur toute la zone de raccordement jusqu'à obtention sur l'ensemble de cette zone d'une épaisseur et d'une compressibilité de la nappe approximativement égales à celles de la nappe de part et d'autre. Cette épaisseur et cette compressibilité varient ensemble et peuvent être correctement appréciées en passant les doigts sur et à côté de cette zone. Le plateau de guidage 68 de l'appareil 62 assure la verticalité de l'aiguilletage.

L'aiguilletage final à trois fonctions distinctes : l'une est la fixation du rabat au canevas, l'autre est le rétablissement de la continuité mécanique de la nappe vis-à-vis des efforts horizontaux, et la troisième est l'uniformisation de la compressibilité verticale de la nappe.

Sur la figure 5 la zone de recouvrement de nappe est représentée en ZR, l'extension longitudinale de cette zone de recouvrement étant égale au moins au double de l'épaisseur de nappe.

Selon le deuxième mode de mise en oeuvre de l'invention précédemment mentionné la nappe comporte plusieurs couches dont chacune est formée de plusieurs voiles aiguilletés les uns sur les autres. Ces couches sont posées sur le canevas précédemment décrit. Le nombre de ces couches est typiquement de deux comme représentés, mais peut être de trois. Il y a plus précisément deux premières couches de premier et de deuxième niveau 70 et 72 respectivement, au dessus du premier canevas 44, et deux deuxièmes couches de premier et de deuxième niveaux 74 et 76 respectivement, au-dessus du deuxième canevas 48.

L'aiguilletage des deux premières couches 70 et 72 a été omis dans une zone devant former avec ces deux couches deux rabats de premier et de deuxième niveau 78 et 80, qui permettent l'accès à la ligne de raccordement de canevas. L'aiguilletage de la deuxième couche de deuxième niveau 76 a de même été omis pour permettre de soulever cette couche pour la couper sans couper la deuxième couche de premier niveau.

Le raccordement des deux tronçons de canevas 44 et 48 est effectué comme dans le premier mode de mise en oeuvre précédemment décrit.

Les couches sont coupés à chaque niveau (Fig. 9) pour, qu'après abaissement des rabats la continuité apparente de chaques couches soit assurée, c'est-à-dire pour qu'à chaque niveau la tranche de la première couche vienne en coïncidence avec celle de la deuxième couche. Les deux lignes de coupe, c'est-à-dire les lignes de raccordement de couches des deux niveaux sont choisies aux extrémités de la zone de raccordement envisagée, (ou au voisinage si on adopte la disposition préférentielle ci-après).

Si il y avait par exemple trois niveaux de couches la ligne de raccordement du niveau intermédiaire serait réalisée au milieu de cette zone.

Selon une disposition préférentielle non représentée, on réalise à chaque niveau un peignage comme précédemment indiqué au premier mode de mise en oeuvre de l'invention, ce qui allonge la zone de raccordement.

Les rabats sont complétement abaissés (Fig.10) et l'on effectue l'aiguilletage final précédemment décrit, qui assure les mêmes fonctions que précédemment.

La présent invention est particulièrement avantageuse dans le cas de la fabrication de cartons. Un type de feutre de papeterie utilisé dans ce cas est dit "grand preneur"(en anglais "long bottom felt" ou "long top felt").

Il sert à former la feuille de carton en circulant sur une succession de rouleaux d'alimentation en pâte. Il est d'un type léger (1000 g/m² maximum) pour assurer d'abord l'égouttage de la pâte par simple gravité, c'est-à-dire sans pression. Mais il est aussi utilisé pour l'essorage ultérieur.

Dans ce cas la formation du rabat, par coupure au rasoir par exemple, est difficile à réaliser et compromet la durée de vie voire la qualité de service du feutre, ceci parce que ce rabat à une densité en fibre trop faible pour se tenir (pour conserver sa forme et ses dimensions). Dans ce cas l'invention permet d'utiliser un feutre à jonction.

L'invention apparaît aussi particulièrement utile dans le cas de la fabrication d'ouate (feuille de très faible poids : de 15 à 30 g/m²) car dans ce cas la discontinuité même modérée apportée par une coupure de la happe d'un feutre à jonction peut créer une variation relativement importante de la consistance de la feuille produite. La présente invention permet dans ce cas l'utilisation d'un feutre à jonction comme "leveur, embarqueur et frictionneur".

## Revendications

1. Procédé de raccordement de deux tronçons de bande d'essorage composite, notamment de feutre de partie humide de papeterie, pour raccorder un premier et un deuxième tronçons de bande comportant chacun, respectivement,
- un premier (44) ou deuxième (48) canevas tissé constitué de fils résistants et relativement gros et raides pour supporter les efforts appliqués à la bande parallèlement à sa surface et pour maintenir des intervalles pour la circulation facile d'un liquide même en présence d'une pression d'essorage perpendiculaire à cette surface,
- et une première (46) ou deuxième nappe (50) constituée de fibres relativement fines et souples aiguilletées sur le canevas correspondant pour constituer une surface d'appui douce et perméable même en présence de ladite pression d'essorage, ces deux nappes présentant une même épaisseur et une même densité surfacique de nappe,
- ce procédé comportant les étapes suivantes:
- réalisation de moyens de raccordement (54) aux extrémités desdits premier (44) et deuxième (48) canevas pour permettre leur raccordement mutuel selon une ligne de raccordement,
- formation d'au moins un rabat (52) constitué par un tronçon de longueur extrême d'au moins la première nappe, ce tronçon étant séparé du canevas correspondant pour pouvoir être soulevé de manière à dégager cette ligne de raccordement,
- raccordement des deux canevas (44, 48) selon cette ligne de raccordement, chaque dit rabat (52) étant soulevé,
- abaissement de chaque dit rabat pour couvrir cette ligne de raccordement,
- les extrémités des deux dites nappes ayant été préparées, au cours d'une étape antérieure de préparation, pour que, après cet abaissement, ces deux nappes se recouvrent dans une zone de recouvrement de nappes présentant une extension longitudinale, et pour que la densité surfacique de la matière constituant ces nappes dans cette zone de recouvrement soit constante et égale à ladite densité surfacique de nappe,
- et aiguilletage final d'un rabat sur le canevas sous-jacent pour l'y fixer,
- ce procédé étant caractérisé par le fait que l'extension longitudinale de ladite zone de recouvrement de nappes (ZR) est au moins égale au double de ladite épaisseur de nappe, et ladite étape d'aiguilletage final du rabat est effectuée également dans cette zone, de manière à former une nappe continue (42) sans variation locale de compressibilité.

2. Procédé selon la revendication 1, dans lequel chacune desdites première et deuxième nappes est constitué par la superposition de plusieurs couches (70, 72, 74, 76) occupant une succession de niveaux et fixées les unes aux autres par aiguilletage, ce procédé étant caractérisé par le fait que, lors de ladite étape de préparation des nappes, ces couches sont coupées selon des lignes de raccordement de couches réparties longitudinalement sur ladite zone de recouvrement de nappes, l'aiguilletage de ces couches les unes sur les autres ayant été préalablement omis dans cette zone.

3. Procédé selon la revendication 1 ou 2, caractérisé par le fait que lors de ladite étape de préparation des nappes, chacune desdites première (46) et deuxième (50) nappes ou chacune desdites couches (70, 72, 74, 76) est d'abord coupée de manière que les tranches de ces deux nappes ou des deux couches de chaque niveau, puissent venir en coïncidence si on abaissait chaque dit rabat (52, 78, 80), puis chacune des extrémités de nappe ou de couche ainsi formées subit un peignage par des dents enfoncées dans l'épaisseur de la nappe ou de la couche et se déplaçant longitudinalement vers l'extrémité libre de cette nappe ou de cette couche, ce peignage étant commencé sur un tronçon extrême de la nappe ou de la couche de longueur au moins égale à l'épaisseur de ce tronçon et continué pour allonger la nappe d'au moins cette épaisseur, de manière à créer et allonger ladite zone de recouvrement de nappes et à faire disparaître localement au moins partiellement l'enchevêtrement des fibres de ces tronçons, pour permettre d'effectuer ledit auguille- tage final dans des conditions analogues à celles dans lesquelles ont été aiguilletées lesdites première et deuxième nappes, et pour conférer ainsi une compressibilité homogène à ladite nappe continue résultant de cet aiguilletage final.

## Claims

1. A method for joining two sections of a composite dewatering belt, particularly a felt for use in the wet section of a papermaking plant, with joining a first and a second section of the belt, each of which comprising respectively,
- a first (44) or a second woven canvas cloth (48) constituted of resistant and relatively coarse and stiff threads capable of supporting the stresses applied to the belt parallelly to its surface and of maintaining passage ways for the easy circulation of a liquid, even with the presence of a dewatering pressure directed vertically onto said surface,
- and a first (46) or second layer (50), constituted of relatively fine and flexible fibres needled to the corresponding canvas cloth in order to constitute a soft and permeable supporting surface, even with the presence of said dewatering pressure, the two layers having a same layer thickness and surface density,
- with the method comprising the following steps:
- implementing junction means (54) at the ends of said first (44) and second canvas cloth (48) in order to enable their mutual joining along a junction line,
- forming of at least one flap (52) constituted of a longitudinal end portion of at least the first layer, said end section being separated from the corresponding canvas for being lifted in order to expose the junction line,
- joining the two canvas cloths (44, 48) along said junction line, with the flap (52) being lifted,
- lowering each flap to cover said junction line,
- with the ends of the two layers having been prepared during an earlier stage of preparation, so that, subsequent to said lowering, both of the layers overlap within a zone of overlapping layers having a longitudinal extension, and the surface density of the matter constituting the layers in that overlapping zone is constant and equal to said layer surface density,
- and final needling of a flap on the underlaying canvas for fixing it thereto,
- this method being characterized in that the longitudinal extension of said zone of the overlapping layers (ZR) is of a length at least equal to twice the layer thickness, and that the final needling step of the flap is also effectuated in said zone so as to form a continuous layer (42) free from local variation of compressibility.

2. A method according to claim 1, wherein each of said first and second layers is constituted of a succession of several sublayers (70, 72, 74, 76) occupying a succession of levels and fixed one to another by needling, characterized in that during the preparation phase of the layers, the sublayers are cut along junction lines of the sublayers distributed longitudinally along said overlapping zone of layers with the needling of the sublayers with each other having been omitted previously in that zone.

3. A method according to claim 1 or 2, characterized in that during said preparation phase of the layers, each of said first (46) and second layers (50) or else each of said sublayers (70, 72, 74, 76) is beforehand cut in such a manner that the cutting faces of these two layers or two sublayers of each level are able to meet in coincidence, when each of said flaps (52, 78, 80) is lowered; that then each of the ends of a layer or sublayer thus formed is subjected to combing by means of teeth sunk into the thickness of the layer or sublayer while displacing themselves longitudinally towards the free end of that layer or else that sublayer with the combing being started on an end of the layer or sublayer having a length being at least equal to the thickness of this section and being continued for elongating the layer by at least said thickness, such as to create and lengthen said overlapping zone of the layers and to make locally disappear the intermingling of the fibres of these sections at least partially, in order to enable said final needling to exercise its action under conditions that are analogous to those of the formation and fixing of said first and second layers, and to confer in this matter a more homogeneous compressibility to the continuous layer resulting from the final needling.

## Patentansprüche

1. Verfahren zum Verbinden zweier Abschnitte eines mehrlagigen Entwässerungsbandes, insbesondere eines Papiermaschinennaßteilfilzes, und damit zum Verbinden eines ersten und eines zweiten Abschnitts eines Bandes, von denen jeder aufweist:
- ein erstes (44) oder zweites gewebtes Basisband (48), bestehend aus widerstandsfähigen, relativ groben und steifen Fäden, um den auf das Band parallel zu seiner Oberfläche ausgeübten Kräften standzuhalten und um Lücken für den leichten Durchtritt einer Flüssigkeit freizulassen, auch bei Vorhandensein eines senkrecht zu dieser Oberfläche wirkenden Entwässerungsdrucks,
- und eine erste (46) oder zweite Filzschicht (50) aus relativ feinen und biegsamen, auf das entsprechende Basisgewebeband genadelten Fasern zur Bildung einer weichen und durchlässigen Tragoberfläche auch bei Vorhandensein des Entwässerungsdruckes, wobei die beiden Filzschichten gleiche Dicke und Lagenoberflächendichte aufweisen,
- wobei das Verfahren die folgenden Stufen aufweist:
- Herstellung der Verbindungsmittel (54) an den Enden des ersten (44) und zweiten Basisgewebebands (48), um ihre gegenseitige Verbindung entlang einer Verbindungslinie zu ermöglichen,
- Bildung mindestens eines Lappens (52) an einem Längs-Endabschnitt mindestens der ersten Filzschicht, wobei dieser Abschnitt von dem entsprechenden Basisgewebe gelöst ist, um zur Freilegung dieser Verbindungslinie angehoben werden zu können,
- Verbinden der beiden Basisgewebebänder (44, 48) entlang der Verbindungslinie, wobei die beiden Lappen (52) angehoben sind,
- Herunterlassen der beiden Lappen zur Abdeckung der Verbindungslinie,
- wobei die Enden der beiden Filzschichten in einer früheren Vorbereitungsphase so vorbereitet wurden, daß sie sich nach dem Herunterlassen in einer Überlappungszone der Filzschichten überdecken, die eine Längsausdehnung besitzt, und die Oberflächendichte der die Filzschichten in dieser Überlappungszone bildenden Masse konstant und gleich der Oberflächendichte der Filzschicht ist,
- und Endnadelung eines Lappens auf dem daruntediegenden Basisgewebe, zur Befestigung daran,
- wobei dieses Verfahren dadurch gekennzeichnet ist, daß die Längsausdehnung der Überlappungszone der Filzschichten (ZR) mindestens dem Doppelten der Dicke der Filzschicht entspricht, und der Vorgang der Endnadelung des Lappens ebenfalls in dieser Zone erfolgt, so daß eine kontinuierliche Schicht (42) ohne örtliche Variation des Kompressionsverhaltens entsteht.

2. Verfahren nach Anspruch 1, bei dem jede der ersten und zweiten Filzschichten aus der Überlagerung mehrerer Einzelschichten (70, 72, 74, 76) gebildet ist, die verschiedene Niveaus einnehmen und miteinander durch Nadelung verbunden sind, dadurch gekennzeichnet, daß während der Vorbereitungsphase der Filzschichten diese Einzeischichten entlang von Schichtverbindungslinien durchschnitten werden, die in Längsrichtung über die Überlappungszone der Schichten verteilt sind, wobei vorher die Nadelung der Einzelschichten miteinander in dieser Zone unterlassen wurde.

3. Verfahren nach Anspruch 1 oder 2, dadurch gekennzeichnet, daß während der Vorbereitungsphase der Filzschichten jede der ersten und zweiten Filzschichten (50) oder jede der Einzelschichten (70, 72, 74, 76) zunächst so abgeschnitten wird, daß die Endkanten der beiden Schichten oder der beiden Einzelschichten gerade aneinanderstoßen würden, wenn jeder der Lappen (52, 78, 80) heruntergelassen würde, daß anschließend jedes so gebildete Ende der Schicht durch Zähne gekämmt wird, die sich in die Dicke der Schicht oder der Einzelschicht einsenken und sich in Längsrichtung zum freien Ende der Einzelschicht bewegen, wobei das Kämmen am Endabschnitt der Schicht oder der Einzelschicht von mindestens gleicher Länge wie die Dicke dieses Abschnitts beginnt, so daß eine Verlängerung der Schicht um mindestens diese Dicke erreicht wird, derart, daß die Überlappungszone der Filzschichten gebildet und verlängert wird und daß örtlich mindestens teilweise die Verfilzung der Fasern dieser Abschnitte zum Verschwinden gebracht wird, so daß die Endnadelung ihre Wirkung unter analogen Bedingungen wie bei der Bildung und Fixierung der ersten und zweiten Filzschicht vollziehen kann, und daß auf diese Weise der kontinuierlichen Filzschicht als Folge der Endnadelung ein homogeneres Kompressionsverhalten verliehen wird.
